# EUROPÄISCHE PATENTSCHRIFT

(11) **EP 1 302 410 B1**
(45) Veröffentlichungstag und Bekanntmachung des Hinweises auf die Patenterteilung: **10.12.2008**
(21) Anmeldenummer: 01124070.2
(22) Anmeldetag: 10.10.2001
(51) Int. Cl.: B65D 81/38, F25D 3/08, A61J 1/16

(54) **System zum Transport von Gütern bei gleichbleibenden Temperaturen**
System for transporting goods at constant temperature
Système pour le transport de marchandises à température constante

(43) Veröffentlichungstag der Anmeldung: 16.04.2003
(73) Patentinhaber: delta T Gesellschaft für Medizintechnik GmbH, 35394 Giessen (DE)
(72) Erfinder: Bienert, Dipl.-Ing. Kai, 35435 Wettenberg (DE); Nehring, Dipl.-Ing. Dirk, 35037 Marburg (DE)
(74) Vertreter: Schmid, Rudolf

(56) Entgegenhaltungen:
- EP-A- 1 006 058
- DE-A- 10 030 102
- US-A- 4 306 424
- US-A- 4 470 264
- US-A- 5 035 122
- US-A- 5 390 791

## Beschreibung

Die Erfindung betrifft ein System zum Transport von Gütern bei gleichbleibenden Temperaturen mit einem Aufbewahr-, Transport- und Schutzbehälter für leicht verderbliche Produkte und insbesondere Aufbewahr-, Transport- und Schutzbehälter für Blut- und Medizinprodukte mit den Merkmalen des Oberbegriffs des Anspruchs 1.

Beim Transport und der Lagerung von Blutprodukten ist es erforderlich eine dauerhafte Kühlkette bei Temperaturen von 2 bis 6 °C, < - 20 °C und 20 bis 24 °C einzuhalten, um eine lebensnotwendige hohe Qualität der Produkte zu gewährleisten. Bei diesen Anforderungen ist es erforderlich die Produkte in temperaturkonditionierten Gefäßen zu transportieren, die sowohl mit passiver Kühlung z. B. mit Kühlakkus als auch mit aktiver Kühltechnik z. B. mit Peltierelementen ausgestattet sein können.
Solche Transportbehältnisse werden bei professionellen Bluttransporten weitgehend ohne Komplikationen eingesetzt. Eine Schwachstelle im Transportsystem ist allerdings die Umladung der Produkte. Dabei werden die Blutprodukte in nur kurzzeitig isolierende Transportbehälter umgeladen und dem Empfänger übergeben. Die Einhaltung der Kühlkette ist in diesem Fall zumeist nicht überprüfbar und die Zeiträume, in denen die vorgeschriebenen Temperaturen eingehalten werden, sind sehr kurz.

Ein weiteres Problem stellt der hausinterne Transport in Kliniken dar. Blutprodukte, die beispielsweise den Lagerort verlassen haben und für eine Operation bereitgestellt wurden, erfahren keine Temperaturkontrolle, da Sie in einfachen Isolierbehältern transportiert werden. Wenn nun ein Blutprodukt nicht verwendet wurde, ist nicht nachvollziehbar, ob das entsprechende Temperaturintervall überschritten wurde. Damit dieses Blutprodukt aber wieder eingelagert werden kann und nicht wertlos wird, ist ein aufwendiger analytischer Test des Blutproduktes notwendig. Hinzu kommt, dass viele Transportbehältnisse für Blutprodukte keinen ausreichenden Schutz- vor mechanischen Zugriffen bieten und eine Versiegelung der meisten Transportbehältnisse nicht möglich ist.

Bekannt ist es, zum Bilden eines Gliedes in einer Kette von nur bei vorgeschriebenen Temperaturintervallen ihre Güteeigenschaften bewahrenden Gütern eine Isoliereinheit mit einer Isolierschicht und einen mit einer Flüssigkeit hoher spezifischer Wärme gefüllten Hohlkörper zu verwenden. Nachteilig bei diesem Stand der Technik ist es aber, dass die Flüssigkeit hoher spezifischer Wärmekapazität direkt mit der Umhüllung des Blutproduktes in Kontakt kommt und für die Einhaltung der vorgeschriebenen Temperaturintervalle nach außen nicht sichtbar ist. Hinzu kommt, dass die Wärmespeicherkapazität der Flüssigkeit nicht ausreichend effektiv sein kann.

Die EP-A 1 006 058 offenbart einen Behälter zum Transport von Gütern bei gleichbleibenden Temperaturintervallen, wobei der Behälter, der die Güter umfasst, aus zwei komplementären jeweils doppelwandigen Zellen gebildet ist und in die Doppelwandung ein Temperiermedium gefüllt ist, das bei den gleichbleibenden Temperaturintervallen einen Phasenübergang aufweist.

Die US-A 4 470 264 offenbart einen Behälter zum Transport von Blutprodukten bei gleichbleibenden Temperaturintervallen, wobei der Behälter, der die Güter umfasst, aus zwei komplementären jeweils doppelwandigen Zellen gebildet ist. Im Behälter sind Taschen, die mit Temperiermedium gefüllt sind, das bei den gleichbleibenden Temperaturintervallen einen Phasenübergang aufweist. Zumindest ein Teil des Behälters kann transparent sein um die inneren Taschen sichtbar zu machen.

Aufgabe der Erfindung ist es, ein System zum Transport von Gütern bei gleichbleibenden Temperaturen, insbesondere zum temperierten Transport von Blut- und Medizinprodukten, zu schaffen, das einzelne oder mehrere Blutprodukte komplett mechanisch schützt und diese in einem vorgeschriebenen Temperaturintervall hält. Eine weitere Aufgabe der Erfindung ist es zudem, am Behälter sichtbar zu machen, ob Temperaturintervalle eingehalten wurden.

Die Lösung erfolgt mit einem System zum Transport von Gütern bei gleichbleibenden Temperaturen, insbesondere zum temperierten Transport von Blut- und Medizinprodukten mit den Merkmalen des Anspruchs 1. Vorteilhafte Ausgestaltungen der Erfindung sind in den Unteransprüchen dargestellt.

Gemäß der Erfindung weist ein System zum Transport von Gütern bei gleichbleibenden Temperaturen, insbesondere zum Transport von Blut- und Medizinprodukten, einen Aufbewahr-, Schutz- und Transportbehälter für leicht verderbliche Produkte auf mit einer Doppelwandung, der von innen mit einem flüssigen oder festen Latentwärmespeicher gefüllt ist, und gleichzeitig eine isolierende Wirkung aufweist.

Gemäß einer vorteilhaften Ausgestaltung der Erfindung ist der Transportbehälter so ausgeführt, daß sich zwei gleiche Zellen über vorzugsweise mehrere Verschnappungen auf den Längsseiten verbinden lassen. Dabei entsteht ein von äußerer Einwirkung mechanisch geschützter Hohlraum zwischen den beiden Behältern, der für die Aufbewahrung von Blutprodukten gedacht ist.

Gemäß einer weiteren vorteilhaften Ausgestaltung der Erfindung ist der Behälter aus zwei komplementären, jeweils doppelwandigen Zellen und einem ebenfalls komplementären, doppelwandigen Ring gebildet, die sich an Längsseiten über Verschnappungen verbinden lassen. Der mit Verschnappungen versehene komplementäre, doppelwandige Ring erlaubt es den zu umhüllenden Innenraum zu vergrößern. Als Boden und als Deckel dienen die zwei komplementären, jeweils doppelwandigen Zellen. Der doppelwandige Ring ist ebenfalls mit einer Flüssigkeit gefüllt, die als Temperaturspeicher fungiert und bei ihrem Phasenwechsel hohe Energiemengen abgeben oder aufnehmen kann.

Gemäß einer weiteren vorteilhaften Ausgestaltung der Erfindung ist die Doppelwandung eines Elementes mit einem Latentwärmespeicher, der einen Schmelzpunkt zwischen 2 bis 8 °C aufweist, insbesondere Paraffin oder auf Trägermaterialien immobilisiertes Paraffin, gefüllt, um ein Temperaturniveau von 2 bis 6 °C im Innenraum konstant zu halten. Der Behälter ist damit besonders gut für die Aufbewahrung und den Transport von Erythrozytenkonzentraten und anderen Blutprodukten, Antikörpern, Zellen, bzw. biotechnologisch hergestellter Pharma-Produkte, die zwischen 2 bis 6 °C transportiert werden müssen, geeignet.

Gemäß einer weiteren vorteilhaften Ausgestaltung der Erfindung werden zur Stabilisierung von Temperaturbereichen oberhalb 0° C n-Kohlenwasserstoffketten verwendet, nämlich n-Paraffine, die der Summenformel CₙH₂ₙ₊₂ genügen.

Gemäß einer anderen vorteilhaften Ausgestaltung der Erfindung ist der Behälter mit einer wässrigen Salzlösung oder einem Ethanol-Wassergemisch als Temperiermedium gefüllt, das zwischen - 20° C und - 40° C einen Phasenübergang zwischen flüssig und fest aufweist.

Gemäß einer anderen vorteilhaften Ausgestaltung der Erfindung ist die Doppelwandung eines Elementes mit einem Latentwärmespeicher, der einen Schmelzpunkt zwischen 20 bis 24° C aufweist, insbesondere mit Paraffin, auf Trägermaterialien immobilisiertes Paraffin oder einer Buthandiol-Wassermischung, gefüllt, um ein Temperaturniveau von 20 und 24° C im Innenraum konstant zu halten. Der Behälter ist damit besonders gut für die Aufbewahrung und den Transport von Thrombozyten und anderen Blutprodukten, die zwischen 20 und 24° C transportiert werden müssen, geeignet.

Gemäß einer weiteren vorteilhaften Ausgestaltung der Erfindung ist das Material der Doppelwand transparent, insbesondere transparenter Kunststoff, so daß der Aggregatzustand des Latentwärmespeichermaterials sichtbar wird. Der Behälter ist damit besonders gut für die Kontrolle des Temperaturverlaufs und somit der Kühlkette geeignet.

Gemäß einer weiteren vorteilhaften Ausgestaltung der Erfindung ist die Doppelwandung aus diffusionsdichten Kunststoffen, wie Polyamid, z. B. Kevlar, oder aus Metallen wie Aluminium, Stahl oder Gusseisen gefertigt.

Gemäß einer weiteren vorteilhaften Ausgestaltung der Erfindung ist der Transportbehälter stapelbar, da er auf der Rückseite arretierende Verbindungselemente aufweist.

Gemäß weiterer vorteilhafter Ausgestaltungen der Erfindung sind jeweils mindestens zwei mit der Verschnappung zum Transportbehälter verbundene Elemente versiegelbar oder verplombbar.

Gemäß einer weiteren vorteilhaften Ausgestaltung der Erfindung weist der Behälter mindestens eine Öse auf zum verplomben, so dass sich unbefugtes Öffnen verhindern oder erkennen läßt.

Gemäß einer weiteren vorteilhaften Ausgestaltung der Erfindung sind die Elemente des Aufbewahr-, Schutz- und Transportbehälters mit Nut und Feder versehen, so daß der Wärmedurchgang minimiert wird.

Gemäß einer weiteren vorteilhaften Ausgestaltung der Erfindung sind die Elemente des Aufbewahr-, Schutz- und Transportbehälters mit einem Scharnier verbunden.

Gemäß einer weiteren vorteilhaften Ausgestaltung der Erfindung sind die Elemente des Aufbewahr-, Schutz- und Transportbehälters mit einem Tragegriff versehen.

Gemäß einer weiteren vorteilhaften Ausgestaltung der Erfindung ist der Behälter innen mit einem Thermometer, insbesondere einem Klebstreifenthermometer oder einem Flüssigkristallthermometer und/oder elektronisch auslesbarem Temperaturaufzeichnungsgerät ausgestattet.

Weitere Merkmale, Einzelheiten und Vorzüge der Erfindung sind in den Zeichnungen dargestellt und werden im folgenden beschrieben. Es zeigen:
- Fig. 1:: eine perspektivische Innenansicht eines Elementes des Aufbewahr-, Schutz- und Transportbehälters gemäß der Erfindung,
- Fig. 2:: eine perspektivische Außenansicht eines zum Element aus Fig. 1 komplementären Elementes des Aufbewahr-, Schutz- und Transportbehälters gemäß der Erfindung,
- Fig. 3:: eine perspektivische Ansicht eines zu den Elementen aus Fig. 1 und 2 komplementären Rings für den Aufbewahr-, Schutz- und Transportbehälter gemäß der Erfindung, und
- Fig. 4:: eine perspektivische Außenansicht eines Aufbewahr-Schutz- und Transportbehälters gemäß der Erfindung.

Fig. 1: Das System zum Transport von Gütern bei gleichbleibenden Temperaturen enthält ein eine Zelle bildendes Element 1 eines Aufbewahr-, Schutz- und Transportbehälters, das mit einem ebenfalls eine Zelle bildenden, zweiten gleichen Element 10 (Fig. 2) über Verschnappungen 2 verbunden werden kann. Das Element 1 bildet mit seiner Innenseite und dem aufgesetzten zweiten gleichen Element 10 so einen Hohlraum 3, der durch eine jeweils doppelte Wandung der Elemente 1 und 10 und durch Nut 4 und Feder 5 an Verbindungskanten 6 von der äußeren Umgebung abgeschirmt ist. Der Hohlraum 3 dient zur Aufnahme von Blutprodukten (nicht dargestellt) oder anderen Produkten, wie Antikörpern, Zellen, bzw. biotechnologisch hergestellter Pharma-Produkte, die sich in Ihrer Orginalverpackung befinden.

Fig. 2: Die Elemente 1 und 10 enthalten jeweils einen flüssigen oder festen Latentwärmespeicher innerhalb der doppelten Wandung. Die Elemente weisen auf der Aussenseite Einbuchtungen 8 und Vorsprünge 7 auf, so daß eine Arretierung und damit eine Stapelbarkeit gewährleistet ist. Mit Hilfe einer Außenleiste (nicht dargestellt) lassen sich zwei Elemente miteinander verplomben.

Fig. 3: Entsprechende Merkmale sind mit den Bezugszeichen aus Fig. 1 und 2 bezeichnet. Ein einen Ring bildendes Element 20 zur Vergrößerung des Hohlraums 3 des Aufbewahr-, Schutz- und Transportbehälters ist entsprechend den Elementen 1 und 10 mit doppelter Wandung ausgestattet und komplementär zu den Elementen 1 und 10, mit denen es durch Nut 4 und Feder 5 an Verbindungskanten 6 verbunden werden kann.

Fig. 4: Entsprechende Merkmale sind mit den Bezugszeichen aus Fig. 1, 2 und 3 bezeichnet. Das System zum Transport von Gütern bei gleich-bleibenden Temperaturen ist ausgebildet als vergrößerter Aufbewahr-, Schutz-und Transportbehälter mit dem eine Zelle bildenden Element 1, dem ebenfalls eine Zelle bildenden, zweiten gleichen Element 10 und dem einen Ring bildenden, zu den Elementen 1 und 10 jeweils komplementären Element 20, die jeweils über Verschnappungen 2 mit dem Element 20 verbunden sind.

Die doppelte Wandung der Elemente 1, 10 und 20 ist aus einem isolierenden, transparenten Plastikmaterial oder aus diffusionsdichten Kunststoffen, wie Polyamid, z. B. Kevlar, oder aus Metallen wie Aluminium, Stahl oder Gusseisen gefertigt.

Elemente 1, 10 und 20 sind jeweils mit verschließbaren Öffnungen (nicht dargestellt) zum Befüllen oder Leeren der die Elemente 1, 10 und 20 bildenden Zellen mit einem Latentwärmespeicher, der einen Schmelzpunkt zwischen 20° C bis 24 °C, 2° C bis 6 °C und -20° C bis -30° C aufweist, bis 24 °C, 2° C bis 6 °C und -20° C bis -40° C aufweist, insbesondere mit Paraffin, auf Trägermaterialien immobilisiertem Paraffin oder einer Buthandiol-Wassermischung, einer wässrigen Salzlösung oder einem Ethanol-Wassergemisch, versehen. Alternativ können zur Stabilisierung von Temperaturbereichen oberhalb 0° C n-Kohlenwasserstoffketten verwendet werden, nämlich n-Paraffine, die der Summenformel CₙH₂ₙ₊₂ genügen.

Transparente Wandungen des Aufbewahr-, Schutz- und Transportbehälters lassen am gefrorenen Zustand des Latentwärmespeichers erkennen, daß das entsprechende Temperaturniveau eingehalten wurde. Somit lassen sich problemlos Blutprodukte wie beispielsweise Erythrozytenkonzentrate und Thrombozyten bei Temperaturen von 2 bis 6 °C und 20 bis 24 °C transportieren und handhaben.

Der Behälter aus zwei oder drei komplementären, jeweils doppelwandigen Zellen umschließt den für die Aufnahme der Güter vorgesehenen Hohlraum 3, der ausgestattet ist mit einem Thermometer (nicht dargestellt), insbesondere einem Klebestreifenthermometer, einem Flüssigkristallthermometer und/oder elektronisch auslesbarem Temperaturaufzeichnungsgerät, das für die ausgewählten Intervalle von 20° C bis 24 °C, 2° C bis 6 °C und -20° C bis -30° C ausgelegt ist, innerhalb derer die Temperaturen gleich bleiben sollen.

Der Behälter aus zwei oder drei komplementären, jeweils doppelwandigen Zellen ist mit mindestens einer Öse (nicht dargestellt) versehen, die es erlaubt zwei komplementäre Zellen mit Hilfe einer Plombe zu versiegeln, so dass sich unbefugtes Öffnen verhindern oder erkennen läßt.

## Patentansprüche

1. System zum Transport von Gütern bei gleichbleibenden Temperaturintervallen, insbesondere von Blutprodukten, mit einem Behälter, der die Güter umfasst, wobei der Behälter aus zwei komplementären jeweils doppelwandigen Zellen (1, 10) gebildet ist und in die Doppelwandung ein Temperiermedium gefüllt ist, das bei den gleichbleibenden Temperaturintervallen einen Phasenübergang aufweist,
**dadurch gekennzeichnet, dass**
die komplementären Zellen (1, 10) von gleicher Form sind, die Doppelwandung mit transparentem, diffusionsdichtem Kunststoff gefertigt ist, und mindestens eine Verschnappung (2) vorgesehen ist, über die die Zellen (1, 10) sich an Längsseiten verbinden lassen.

2. System gemäß Anspruch 1, **dadurch gekennzeichnet, dass** der Behälter aus zwei gleichen, jeweils doppelwandigen Zellen (1, 10) und einem komplementären, doppelwandigen Ring (20) gebildet ist, die sich an Längsseiten über Verschnappungen verbinden lassen.

3. System gemäß Anspruch 1, **dadurch gekennzeichnet, dass** der Behälter mit Paraffin oder in Trägermaterialien immobilisiertes Paraffin als Temperiermedium gefüllt ist.

4. System gemäß Anspruch 3, **dadurch gekennzeichnet, dass** das Paraffin zwischen 2° C und 8° C oder 20° C und 24° C einen Phasenübergang zwischen flüssig und fest aufweist.

5. System gemäß Anspruch 3, **dadurch gekennzeichnet, dass** oberhalb 0° C n-Kohlenwasserstoffkotten verwendet werden, nämlich n-Paraffine, die der Summenformel CₙH₂ₙ₊₂ genügen.

6. System gemäß Anspruch 1, **dadurch gekennzeichnet, dass** der Behälter mit einer wässrigen Salzlösung oder einem Ethanol-Wassergemisch als Temperiermedium gefüllt ist, das zwischen - 20° C und - 40° C einen Phasenübergang zwischen flüssig und lest aufweist.

7. System gemäß Anspruch 1, **dadurch gekennzeichnet, dass** der Behälter mit einer Buthandiol-Wassermischung als Temperiermedium gefüllt ist, die zwischen 20° C und 24° C einen Phasenübergang zwischen flüssig und test aufweist.

8. System gemäß Anspruch 1, **dadurch gekennzeichnet, dass** die Doppelwandung nach aussen arretierende Verbindungselemente aufweist.

9. System gemäß Anspruch 1, **dadurch gekennzeichnet, dass** der Behälter aus zwei gleichen, jeweils doppelwandigen Zellen (1, 10) an den Längsseiten mit Verschnappung (2) versiegel- oder verplombbar ist.

10. System gemäß Anspruch 2, **dadurch gekennzeichnet, dass** der Behälter aus zwei gleichen, jeweils doppelwandigen Zellen (1, 10) und dem komplementären, doppelwandigen Ring (20) an den Längsseiten (2) mit Verschnappung versiegel- oder verplombbar ist.

11. System gemäß Anspruch 1 oder 10, **dadurch gekennzeichnet, dass** der Behälter mindestens eine Öse aufweist zum verplomben.

12. System gemäß Anspruch 1, **dadurch gekennzeichnet, dass** der Behälter aus zwei gleichen, jeweils doppelwandigen Zellen (1, 10) an den Längsseiten (2) mit Nut (4) und Feder (5) versehen ist.

13. System gemäß Anspruch 2, **dadurch gekennzeichnet, dass** der Behälter aus zwei gleichen, jeweils doppelwandigen Zellen (1, 10) und dem obenfalls komplementären doppelwandigen Ring (20) an den Längsseiten mit Nut (4) und Feder (5) versehen ist.

14. System gemäß Anspruch 1 oder 2, **dadurch gekennzeichnet, dass** die gleichen, jeweils doppelwandigen Zellen (1, 10) und/oder der ebenfalls komplementäre doppelwandige Ring (20) über ein Scharnier schwenkbar miteinander verbunden sind.

15. System gemäß Anspruch 1 oder 2, **dadurch gekennzeichnet, dass** der Behälter mit einem Tragegriff versehen ist.

16. System gemäß Anspruch 1 oder 2, **dadurch gekennzeichnet, dass** der Behälter aus zwei oder drei gleichen, jeweils doppelwandigen Zellen (1, 10) einen für die Aufnahme der Güter vorgesehenen Hohlraum (3) umschließt, der mit einem Thermometer, insbesondere einem Klebestreifenthermometer, einem Flüssigkristallthermometer und/oder elektronisch auslesbarem Temperaturaufzeichnungsgerät ausgestattet ist.

## Claims

1. System for transporting goods at constant intervals of temperature, particularly for blood products, with a container, confining these goods, the container being formed with two complementary, respectively double-walled cells (1, 10) and the double walls being filled with a tempering medium having a phase transition at the constant intervals of temperature, **characterized in that** the complementary cells (1, 10) have the same shape, the double walls are made of transparent, undiffusible synthetic material and **in that** at least one snap (2) is provided allowing the coupling of the cells (1, 10) along their longitudinal sides.

2. System according to claim 1, **characterized in that** the container is formed with two likewise, respectively double-walled cells (1, 10) and a complementary double-walled ring (20) allowing the coupling along their longitudinal sides.

3. System according to claim 1, **characterized in that** the container is filled with paraffin or paraffin immobilised in carrier materials as a tempering medium.

4. System according to claim 3, **characterized in that** the paraffin has a phase transition from liquid to solid between 2° C and 8° C or 20° C and 24° C.

5. System according to claim 3, **characterized in that** above 0° C chains of n-hydrocarbon are used, i. e. n-paraffins corresponding to the sum-formula CₙH₂ₙ₊₂.

6. System according to claim 1, **characterized in that** the container is filled with a watery salt solution or an ethanol water mixture as tempering medium having between 20° C and -40° C a phase transition between liquid and solid.

7. System according to claim 1, **characterized in that** the container is filled with a butanethiol water mixture as tempering medium having between 20° C and 24° C a phase transition between liquid and solid.

8. System according to claim 1, **characterized in that** the double walls are provided with coupling elements locking towards outside.

9. System according to claim 1, **characterized in that** the container with two likewise, respectively double-walled cells (1, 10) is sealable with snaps at the longitudinal sides.

10. System according to claim 2, **characterized in that** the container with two likewise, respectively double-walled cells (1, 10) and the complementary double-walled ring (20) is sealable with snaps at the longitudinal sides (2).

11. System according to claim 1 or 10, **characterized in that** the container is provided with at least one lug for sealing.

12. System according to claim 1, **characterized in that** the container with two likewise, respectively double-walled cells (1, 10) is provided with groove (4) and tongue (5) at the longitudinal sides (2).

13. System according to claim 2, **characterized in that** the container with two likewise, respectively double-walled cells (1, 10) and the as well complementary double-walled ring (20) is provided with groove (4) and tongue (5) at the longitudinal sides (2).

14. System according to claim 1 or 2, **characterized in that** the likewise, respectively double-walled cells (1, 10) and/or the as well complementary double-walled ring (20) are coupled pivotally to each other via a hinge.

15. System according to claim 1 or 2, **characterized in that** the container is provided with a carrying grip.

16. System according to claim 1 or 2, **characterized in that** the container with two or three likewise, respectively double-walled cells (1, 10) confines a hollow space (3) provided for the reception of the goods being equipped with a thermometer, particularly an adhesive tape thermometer, a liquid crystal thermometer and/or an electronically readable temperature recording device.

## Revendications

1. Système pour le transport de marchandises à intervalles de température constantes, particulièrement des produits de sang, avec un récipient, comprenant les marchandises, le récipient étant formé de deux cellules complémentaires (1, 10), respectivement à double parois et le double parois étant rempli d'un médium à tempérer avec une transition de phase aux intervalles de température constantes, **caractérisé en ce que** les cellules complémentaires (1, 10) sont conformes, les double parois sont produits d'une transparente matière synthétique étanche à la diffusion, et **en ce que** au moins un cliquet (2) est prévu, permettant l'accoupplement des cellules (1, 10) à leurs cotés longitudinaux.

2. Système selon la revendication 1, **caractérisé en ce que** le recipient est formé de deux cellules pareilles (1, 10), respectivement à double parois et d'un complémentaire anneau (20) à double parois, permettant l'accoupplement par cliquets à leurs cotés longitudinaux.

3. Système selon la revendication 1, **caractérisé en ce que** le recipient est rempli de paraffine ou de paraffine immobilisée en des matériaux de support comme médium à tempérer.

4. Système selon la revendication 3, **caractérisé en ce que** la paraffine a une transition de phase entre liquid et solid entre 2° C et 8° C ou 20° C et 24° C.

5. Système selon la revendication 3, **caractérisé en ce que** des chaines de n-carbure d'hydrogène sont utilisées au dessus de 0° C, à savoir des n-paraffines, correspondante à la formule de sommation CₙH₂ₙ₊₂.

6. Système selon la revendication 1, **caractérisé en ce que** le recipient est rempli avec une solution saline aqueuse ou d'une mélange d'éthanole-eau comme médium à tempérer ayant une transition de phase entre liquid et solid entre 20° C et -40° C.

7. Système selon la revendication 1, **caractérisé en ce que** le recipient est rempli avec une mélange de buthandiole-eau comme médium à tempérer ayant une transition de phase entre liquid et solid entre 20° C et 24° C.

8. Système selon la revendication 1, **caractérisé en ce que** le double parois a un élément d'accouplement arrêtant vers l'extérieur.

9. Système selon la revendication 1, **caractérisé en ce que** le recipient de deux cellules pareilles (1, 10), respectivement à double parois peut être cacheté ou scellé à cliquet aux cotés longitudinaux.

10. Système selon la revendication 2, **caractérisé en ce que** le recipient de deux cellules pareilles (1, 10), respectivement à double parois et du complémentair anneau (20) à double parois peut être cacheté ou scellé à cliquet aux cotés longitudinaux.

11. Système selon la revendication 1 ou 10, **caractérisé en ce que** le recipient a au moins un anneau pour sceller.

12. Système selon la revendication 1, **caractérisé en ce que** le recipient de deux cellules pareilles (1, 10), respectivement à double parois est prévu de tenon (5) et mortaise (4) aux cotés longitudinaux.

13. Système selon la revendication 2, **caractérisé en ce que** le recipient de deux cellules pareilles (1, 10), respectivement à double parois et du complémentair anneau (20) à double parois est prévu de tenon (5) et mortaise (4) aux cotés longitudinaux.

14. Système selon la revendication 1 ou 2, **caractérisé en ce que** le recipient de deux cellules pareilles (1, 10), respectivement à double parois et/ou du complémentair anneau (20) à double parois sont liés l'un à l'autre de manière pivotable par une charnière.

15. Système selon la revendication 1 ou 2, **caractérisé en ce que** le recipient est prévu d' une poignée de transport.

16. Système selon la revendication 1 ou 2, **caractérisé en ce que** le recipient de deux ou trois cellules pareilles (1, 10), respectivement à double parois renferme une espace vide (3) prevue pour l'aménagement des marchandises et équipée d'un thermomètre, particulièrement d'un thermomètre à ruban adhésif, d'un thermomètre à cristal liquid et/ou d'un dispositif d'enregistrement de température lisible par voie électronique.
